# EUROPÄISCHE PATENTSCHRIFT

(11) **EP 1 397 296 B1**
(45) Veröffentlichungstag und Bekanntmachung des Hinweises auf die Patenterteilung: **14.09.2005**
(21) Anmeldenummer: 02780752.8
(22) Anmeldetag: 24.05.2002
(51) Int. Cl.: B65D 41/34

(54) **SCHRAUBKAPPE MIT GARANTIEBAND**
SCREW CAP COMPRISING A TAMPER-EVIDENT BAND
BOUCHON FILETE A BANDE D'INVIOLABILITE

(30) Priorität: 18.06.2001 CH 110401
(43) Veröffentlichungstag der Anmeldung: 17.03.2004
(73) Patentinhaber: Terxo AG, 8623 Wetzikon-Kempten (CH)
(72) Erfinder: DUBACH, Werner, Fritz, CH-8124 Maur (CH)
(74) Vertreter: Schneider Feldmann AG Patent- und Markenanwälte
(86) Internationale Anmeldenummer: PCT/CH2002/000277
(87) Internationale Veröffentlichungsnummer: WO 2002/102678

(56) Entgegenhaltungen:
- EP-A- 0 593 396
- DE-A- 3 111 692
- GB-A- 2 159 123
- US-A- 6 116 443

## Beschreibung

Die vorliegende Erfindung betrifft ein Behältnis mit Verschluss, bestehend aus einer Schraubkappe mit Innengewinde und einem daran befestigten, über Sollbruchstellenbrücken verbundenes Garantieband ohne Aufreisslasche, wobei das Behältnis einen zylindrischen Ausguss mit Aussengewinde aufweist, auf dem die Schraubkappe gehalten ist.

Schraubkappen der eingangs genannten Art sind seit vielen Jahren bekannt. Ihre Gestaltungsform ist nicht zuletzt davon abhängig, aus welchem Material das Behältnis gefertigt ist, auf dem der Verschluss aufgesetzt ist. Bei Glasflaschen ist der Ausguss.üblicherweise genormt und entsprechend müssen die Drehverschlüsse der Norm entsprechen. Bei Behältnissen aus Kunststoff kann der Ausguss sehr viel freier variiert werden. Auch bei Behältnissen aus sogenanntem Weichmaterial verwendet man darauf befestigte Ausgüsse aus Kunststoff, die wiederum mit grossen gestalterischen Freiheiten gefertigt werden können. Die Erfindung bezieht sich auf Schraubkappen, die mit Behältnissen aus Kunststoff oder Weichmaterial zusammenwirken, deren Ausguss aus Kunststoff gefertigt ist und wobei die Schraubkappe und der Ausguss aufeinander abgestimmt sind.

Im vorliegenden Fall interessieren nur Schraubkappen mit Garantieband, die allein durch das Drehen der Schraubkappe geöffnet werden können, wobei gleichzeitig das Garantieband von der Schraubkappe getrennt wird. Ausgestaltungsformen solcher Verschlüsse gehen beispielsweise aus der DE-A-31 11 692, der EP-B-0'149'496, der EP-B-0'460'557, der EP-B-0'593'396 oder der EP-B-0'625'950 hervor.

Die Herstellung solcher Schraubkappen mit Garantieband ist problematisch. Bei der Herstellung muss der Kern aus der Schraubkappe herausgerissen werden, ohne dass dabei die Hintergriffe im Bereich der Sollbruchstellenbrücken dazu führen, dass beim Entformen bereits die Garantiebänder von den Schraubkappen getrennt werden. Tatsächlich werden aber diese fragilen Stellen relativ häufig während der Herstellung zerstört. Dies führt zu Produktionsunterbrüchen und zu Ausschuss der hergestellten Verschlüsse. Um die Gefahr der Zerstörung zu verringern, müssen relativ viele Sollbruchstellen vorgesehen werden. Die Folge davon ist eine erschwerte Öffnung der Schraubkappe. Bekanntlich werden beim Aufschrauben sämtliche Sollbruchstellen gleichmässig auf Zug belastet, so dass sich die Kräfte summieren und ihre Resultierende in direktem Zusammenhang mit der Anzahl erforderlichen Sollbruchstellen steht.

Die Sollbruchstellen sind selbstverständlich ausserordentlich dünn gestaltet. In deren Bereich erfolgt daher eine Ausrichtung der Molekülketten. Diese Molekülketten, die nun in der Verlaufsrichtung der Sollbruchstege orientiert sind, haben ihre höchste Widerstandskraft genau in dieser Verlaufsrichtung. Mit anderen Worten, die beim Aufschrauben auftretenden Kräfte verlaufen praktisch axial zur Ausgussrichtung und damit genau in Verlaufsrichtung der Sollbruchstellen. Hinzu kommt noch der bekannte Effekt, dass beim Aufschrauben die Zugkräfte relativ langsam erhöht werden, wobei eine Materialreckung auftritt, die zu einer weiteren Ausrichtung der Molekülketten führt und eine gesteigerte Reissfestigkeit bewirkt.

Um die Gefahr der Zerstörung des Garantieringes beziehungsweise des Garantiebandes bei der Entformung zu verringern, werden auch Spritzwerkzeuge mit Schieber eingesetzt. Dies führt jedoch zu ausserordentlich teuren Werkzeugen.

Um diese Problematik zu umgehen, wird in der DE-A-31 00 629 eine Schraubkappe mit Garantieband vorgeschlagen, bei der das Garantieband anfänglich vollwandig an der Schraubkappe angeformt ist und erst nachträglich die Sollbruchlinie erzeugt wird, durch entsprechendes Scheiden unter Stehenlassen von Sollbruchstegen. Solche Verschlüsse lassen sich erheblich leichter öffnen und können praktisch ohne Ausschuss produziert werden. Die Herstellung ist jedoch allein schon durch die zweistufige Fertigung enorm teuer. Entsprechend sind solche Verschlüsse auf dem Markt kaum mehr erhältlich.

Aus dem zuvor Gesagten ergibt sich klar, dass man vorteilhafterweise die Stege oder Brücken der Sollbruchstellen zwischen Schraubkappe und Garantieband am Besten durch Kräfte, die auf Scherung wirken, durchtrennen kann. Dieses Prinzip wird bis heute lediglich bei Schraubverschlüssen realisiert, bei denen das Garantieband mittels einer Lasche abgerissen werden kann.

Es ist folglich die Aufgabe der vorliegenden Erfindung, eine Schraubkappe der eingangs genannten Art zu schaffen, die sich mit erheblich geringerer Kraft aufschrauben lässt, ohne die Nachteile der bekannten Ausführungsformen in Kauf nehmen zu müssen.

Diese Aufgabe löst die vorliegende Erfindung mit den Merkmalen des Patentanspruches 1. Weitere vorteilhafte Ausgestaltungsformen gehen aus den abhängigen Ansprüchen hervor und deren Wirkung und Bedeutung wird anhand der nachfolgenden Beschreibung mit Bezug auf die anliegende Zeichnung erläutert.

In der beiliegenden Zeichnung ist ein bevorzugtes Ausführungsbeispiel dargestellt. Es zeigt:
- Figur 1: eine Seitenansicht des erfindungsgemässen Schraubkappenverschlusses, bei dem der Ausguss ein mit einem Flansch versehenes separates Teil ist, das auf einem Behältnis aufsetzbar ist und
- Figur 2: der auf ein Behältnis aufsetzbare Ausguss für sich alleine in der Ansicht von oben.
- Figur 3: zeigt einen axialen Vertikalschnitt durch die Schraubkappe wie in Figur 1 gezeigt, unter Weglassung des Ausgusses. Und die
- Figuren 4 bis 7: zeigen schematisch die verschiedenen, möglichen Anordnungen, der Schneideelemente und der Sollbruchstellenbrücken.

Beim hier interessierenden Verschluss handelt es sich um einen Schraubverschluss, bei dem der Ausguss am Behältnis angeformt oder angebracht ist, wobei der Verschluss folglich aus einer Schraubkappe besteht, versehen mit Innengewinde und einem an der Schraubkappe über Sollbruchstellenbrücken verbundenes Garantieband, welches keine Aufreisslasche aufweist.

Das Behältnis B kann, wie in der Figur 1 dargestellt, eine Kunststoffflasche sein oder ein Behältnis aus Weichmaterial, nämlich ein Schlauchbeutel, der aus einer mehrlagigen Folie aus verschiedenen Materialien besteht. Solche mehrlagigen, laminierten Folienmaterialien bestehen beispielsweise aus einer Papier- oder Kartonschicht, die mit Kunststofffolien und einer Aluminiumfolienlage mehrschichtig kaschiert gestaltet ist. Auf einem solchen Behältnis aus Weichmaterial wird dann der Ausguss in Form eines zylindrischen Spundes aufgeklebt oder aufgeschweisst. Handelt es sich beim Behältnis B um eine Kunststoffflasche, so ist dieser Spund durch den Flaschenhals gebildet. Der Spund 1 besitzt einen Flansch 2 und einen zylindrischen Ausguss 3, der mit einem Aussengewinde 4 versehen ist. Auf dem zylindrischen Ausguss 3 mit dem Aussengewinde 4 lässt sich die Schraubkappe 5 befestigen. Die Schraubkappe 5 hat eine obere Deckfläche 6, an der randständig, umlaufend eine Mantelwand 7 anschliesst. Die mindestens an der Innenfläche zylindrisch gestaltete Mantelwand 7 weist auf der Innenfläche ein Innengewinde 8 auf. Am unteren Rand der Schraubkappe 5, beziehungsweise am unteren Rand der Mantelwand 7, ist über einer Vielzahl von Sollbruchstellenbrücken 10 ein Garantieband 11 angeformt. Das Garantieband 11 hat die Form eines konischen Ringes. Die Sollbruchstellenbrücken 10 überbrücken den Abstand a zwischen der Unterkante 12 der Kappe 5 und der Oberkante 13 des Garantiebandes 11. Zwischen jeweils zwei benachbarten Sollbruchstellenbrücken 10 und den beiden genannten Kanten verbleiben somit jeweils Zwischenräume 14.

Um die Griffigkeit der Schraubkappe zu verbessern, weist die Mantelwand 7 auf der Aussenfläche eine entsprechende Rippung oder Riffelung 9 auf.

Mit Bezug auf die Figur 2 wird nun die spezielle Gestaltung des Spundes 1 beziehungsweise des Flaschenhalses erläutert. Während in Figur 1 die Schraubkappe 5 eindeutig auf einem Behältnis in der Gestalt einer Kunststoffflasche befestigt ist, ist in Figur 2 ein Spund 1 dargestellt, wie er insbesondere auf Weichverpackungen angebracht werden kann. Der Spund 1 besteht aus einem zylindrischen Ausguss 3, an dessen unterem Rand ein kreisförmiger Flansch 2 angeformt ist. Bei der entsprechenden Gestalt eines Behältnisses aus Kunststoff entspricht dem Flansch 2 ein Kragen 2'. Während der Flansch 2 zur Hauptsache der Befestigung des Spundes 1 auf der Weichverpackung dient, soll der Kragen 2' insbesondere sicherstellen, dass am Garantieband nicht manipuliert werden kann, indem unter das Garantieband gegriffen werden kann. In korrekt montiertem Zustand liegt das Garantieband 11 im Falle eines Kunststoffbehälters mindestens annähernd auf dem Kragen 2' auf, während bei der Version einer Weichverpackung das Garantieband 11 auf den erwähnten Flansch 2 zum Aufliegen kommt. Oberhalb des Flansches 2 ist am zylindrischen Ausguss 3 ein Haltekragen 15 angeformt. Der Durchmesser des Haltekragens 15 entspricht annähernd dem Innendurchmesser der Schraubkappe im Bereich des unteren Randes 12. An diesem Haltekragen 15 ist mindestens ein Schneideelement 20 angeformt. Der Haltekragen 15 ist mit Stütznocken 16 versehen, die in die erwähnten Zwischenräume 14 hineingreifen. Ebenso ragen die Schneideelemente 20 durch die Zwischenräume 14 radial nach aussen. Die Schneideelemente 20 ragen allerdings weiter nach aussen als die Stütznocken 16, die nur äusserst gering nach aussen ragen und während der Abschraubbewegung der Schraubkappe 5 mit den Sollbruchstellenbrücken 10 nicht in Berührung kommen. Die Stütznocken 16 haben, wie ihr Name andeutet, die Funktion die Schraubkappe bei der Montage auf der korrekten Höhe abzustützen. Die Schraubkappe 5 hat ein Innengewinde 8, welches gleich wie das Aussengewinde 4 des zylindrischen Ausgusses 3 als Feingewinde gestaltet ist. Dies erlaubt es, die Schraubkappe 5 durch einfaches Zusammenstossen zu montieren, wobei die beiden Gewinde ratschenartig übereinander rutschen. Um sicherzustellen, dass bei dieser Montageart nicht gleich das Garantieband 11 auf den Flansch 2 beziehungsweise den Kragen 2' aufdrückt und dabei die Sollbruchstellenbrücken bereits bei der Montage zerstört werden, können die Stütznocken 16 diese Kräfte abfangen. Der Haltekragen 15 selber ist wiederum mittels Stützstreben 17 mit dem Flansch 2 beziehungsweise dem Kragen 2' verbunden. Der Kragen 2' kann selbstverständlich wiederum gegenüber dem Behälter B abgestützt sein, dies ist jedoch in der Zeichnung hier nicht dargestellt. Für die eigentliche Erfindung nicht direkt wesentlich, ist am Flansch eine Orientierungsmarke 18, die zur Positionierung des Spundes bei der Montage dient, angebracht. Die erwähnte Orientierungsmarke erlaubt mit entsprechenden Maschinen, eine Ausrichtung des Spundes, worauf dann die Schraubkappe 5, die ebenfalls mit hier nicht dargestellten Orientierungsmitteln versehen sein kann, in einer vorgegebenen Winkelposition relativ zueinander zusammengefügt werden kann und sich dann, wie bereits erwähnt, durch reines Aufeinanderdrücken montieren lässt. So wird beispielsweise sichergestellt, dass bei einer solchen Montage die Schneideelemente exakt in die Zwischenräume 14 gelangen.

Die Gestalt der Schneideelemente 20 beziehungsweise des eventuell einzigen Schneideelementes 20 hat vorteilhafterweise die Form einer Finne oder eines Sägezahns. Die in Abschraubrichtung vorne liegende Kante 21, die nachfolgend Vorderkante genannt wird, verläuft zur Radialrichtung derart geneigt, dass beim Abschrauben die Vorderkante die Sollbruchstellenbrücken von aussen zum Zentrum hin zieht und durchtrennt. Die in Aufschraubrichtung vordere Kante 22, die auch Rückkante genannt werden kann, verläuft in etwa parallel zur Vorderkante 21. Montiert man die erfindungsgemässe Schraubkappe nicht wie zuvor beschrieben durch reines axiales Zusammenstossen, sondern durch Aufschrauben, so wirkt diese Rückkante 22 als Abweiser und vermag die Sollbruchstellenbrücken 10 elastisch nach aussen zu verformen, ohne dass dabei eine Trennung erfolgt. Die Ausgestaltung der Schneideelemente 20 als Finne bewirkt somit die Möglichkeit verschiedener Montageverfahren. Damit dies korrekterweise möglich ist, muss das konisch nach aussen ragende Garantieband 11 mit seiner unteren nach aussen vorstehenden Kante 19 soweit nach aussen ragen, dass beim Aufschrauben tatsächlich auch das finnenförmige Schneideelement 20 unter das Garantieband zu laufen kommt.

Wie bereits erwähnt, sollen in montiertem Zustand vorteilhafterweise die Schneideelemente 20 und die Stütznocken 16 an der Unterkante 12 der Mantelwand 7 anliegen. Optimalerweise wird man das Innengewinde 8 und das Aussengewinde 4 mit einer Steigung versehen, die so gering ist, dass die Unterseite des Schneideelementes 20 erst an die Oberkante 13 des Garantiebandes 11 zum Anliegen kommt, wenn bereits sämtliche Sollbruchstellenbrücken 10 durchtrennt sind. Im Beispiel gemäss den Figuren 1 bis 3 ist dies gleichbedeutend einer Umdrehung der Schraubkappe 5 um etwa 180° Grad. Dieser Winkel ist selbstverständlich davon abhängig, wie viele Schneideelemente 20 vorhanden sind und wie deren Verteilung am Umfang ist. Auch die Verteilung der Sollbruchstellenbrücken 10 am Umfang bestimmt den Drehwinkel, der zur Durchtrennung sämtlicher Sollbruchstellen erforderlich ist.

Auf diese Möglichkeiten der Anordnung der Schneideelemente und der Sollbruchstellenbrücken 10 soll nun mehr eingegangen werden. Hierbei wird auf die Figuren 4 bis 7 verwiesen. In einfachster Form kann ein einziges Schneideelement 20 vorhanden sein und die Sollbruchstellen werden in diesem Fall im Sinne der Drehung der Schraubkappe nacheinander durchtrennt, wie die hier aufgezeigte Nummerierung dies erläutert. Im Gegensatz zu dieser einfachsten Ausführungsform gemäss der Figur 4 ist in der Figur 5 eine zweite Variante dargestellt. In dieser Variante sind zwei Schneideelemente 20 vorhanden. Gleich wie in der Figur 4 sind die Sollbruchstellenbrücken 10 gleichmässig am Umfang verteilt angeordnet. Die beiden finnförmigen Schneideelemente sind hier nicht exakt diametral einander gegenüber angebracht, sondern sind geringfügig um einen Winkel versetzt. Hierdurch wird erreicht, dass abwechslungsweise immer erst das eine und danach das andere Schneideelement in Funktion tritt, womit durch eine halbe Drehung folglich sämtliche Sollbruchstellenbrücken durchtrennt sind. Dank der verschobenen Anordnung der Schneideelemente ist zum Öffnen bei dieser Variante praktisch der gleiche Kraftaufwand erforderlich wie bei der Ausführung gemäss der Figur 4. Es wäre jedoch durchaus auch möglich, die Schneideelemente tatsächlich diametral einander gegenübergesetzt anzuordnen, so dass immer zwei einander diametral gegenüberliegende Sollbruchstellen gleichzeitig durchtrennt würden. In diesem Fall wäre der Kraftaufwand praktisch doppelt so hoch, wie bei der Ausführung gemäss der hier aufgezeigten Lösung.

In der Ausführungsvariante gemäss der Figur 6 sind wiederum zwei Schneideelemente vorhanden, doch im Gegensatz zur Ausführung gemäss der Figur 5 sind hier die Sollbruchstellenbrücken unregelmässig am Umfang verteilt, so dass die Brücken in der hier beispielsweise dargestellten Reihenfolge durchtrennt werden.

Letztlich ist in der Figur 7 noch eine Variante gezeigt, bei der drei Schneideelemente in gleichmässigen Abständen angeordnet sind und dazwischen jeweils drei Sollbruchstellenbrücken in gleichmässigen Abständen zwischen jeweils zwei benachbarten Schneideelementen vorhanden sind. In diesem Falle lässt sich der Verschluss bereits mit einer Drittelsdrehung vom Garantieband lösen. Der Kraftaufwand ist hierbei allerdings rund dreimal so hoch wie bei der Variante, bei der jeweils nur eine Brücke gleichzeitig durchtrennt wird. Selbstverständlich wäre es auch bei dieser Lösung möglich, die Sollbruchstellenbrücken unregelmässig anzuordnen oder die Schneideelemente jeweils um einen geringen Winkel versetzt anzuformen, so dass auch hier wiederum sichergestellt wäre, dass immer nur eine Sollbruchstellenbrücke gleichzeitig zerstört wird.

### Liste der Bezugszahlen

1. Spund
2. Flansch
2' Kragen
3. Ausguss, zylindrisch
4. Aussengewinde
5. Schraubkappe
6. obere Deckfläche
7. Mantelwand
8. Innengewinde
9. Riffelung
10. Sollbruchstellenbrücken
11. Garantieband
12. Unterkante der Schraubkappe
13. Oberkante des Garantiebandes
14. Zwischenraum
15. Haltekragen
16. Stütznocken
17. Stützstreben
18. Orientierungsmarke
19. untere Kante des Garantiebandes
20. Schneideelement
21. Vorderkante
22. Rückkante

## Patentansprüche

1. Behältnis (B) mit Verschluss bestehend aus einer Schraubkappe (5) mit Innengewinde (8) und einem daran befestigten, über Sollbruchstellenbrücken (10) verbundenem Garantieband (11) ohne Aufreisslasche, wobei das Behältnis einen zylindrischen Ausguss (3) mit Aussengewinde (4) aufweist, auf dem die Schraubkappe (5) gehalten ist, **dadurch gekennzeichnet, dass** am Ausguss (3) mindestens ein Schneideelement (20) angeformt ist, welches in unversehrtem Zustand des Verschlusses zwischen zwei benachbarten Sollbruchstellenbrücken (10) hindurch mindestens annähernd radial nach aussen vorsteht.

2. Behältnis mit Verschluss nach Anspruch 1, **dadurch gekennzeichnet, dass** Aussen- und Innengewinde (4, 8) so ausgelegt sind, dass die Höhendifferenz zwischen Garantieband-Oberkante (13) und der Schraubkappen-Unterkante (12) erst überwunden ist, nachdem das mindestens eine Schneideelement (20) alle Sollbruchstellenbrücken (10) durchtrennt hat.

3. Behältnis (B) mit Verschluss nach Anspruch 1, **dadurch gekennzeichnet, dass** mindestens zwei Schneideelemente vorhanden sind, die radial jeweils um ein mehrfaches Plus einen Bruchteil des Abstandes (D) zwischen benachbarten Sollbruchstellenbrücken (10) versetzt sind, so dass beim Verdrehen der Schraubkappe (5) immer nur ein Schneideelement (20) mit einer zu trennenden Sollbruchstellenbrücke (10) in Kontakt ist und folglich alle Sollbruchstellenbrücken (10) nacheinander durchtrennbar sind (Fig. 5).

4. Behältnis (B) mit Verschluss nach Anspruch 1, **dadurch gekennzeichnet, dass** mindestens zwei im gleichmässigen Abstand zueinander am Umfang verteilte Schneideelemente (20) vorhanden sind, während die Sollbruchstellenbrücken (10) am Umfang ungleichmässig verteilt sind, so dass beim Verdrehen der Schraubkappe immer nur ein Schneideelement mit einer zu trennenden Sollbruchstellenbrücke (10) in Kontakt ist und folglich alle Sollbruchstellenbrücken (10) nacheinander durchtrennbar sind (Fig. 6).

5. Behältnis (B) mit Verschluss nach Anspruch 1, **dadurch gekennzeichnet, dass** mehr als zwei Schneideelemente (20) vorhanden sind, von denen maximal zwei gleichzeitig mit jeweils einer Sollbruchstellenbrücke (10) in Kontakt sind.

6. Behältnis (B) mit Verschluss nach Anspruch 1, **dadurch gekennzeichnet, dass** drei oder mehr Schneideelemente (20) vorhanden sind, von denen maximal drei gleichzeitig mit jeweils einer Sollbruchstellenbrücke (10) in Kontakt sind.

7. Behältnis (B) mit Verschluss nach Anspruch 1, **dadurch gekennzeichnet, dass** die Sollbruchstellenbrücken (10) von der Garantieband-Oberkante (13) zur Schraubkappen-Unterkante (12) hin spitz zulaufend sind.

8. Behältnis (B) mit Verschluss nach Anspruch 1, **dadurch gekennzeichnet, dass** das eine Schneideelement (20) oder die Schneideelemente (20) im montierten Zustand, vor der Erstöffnung, mindestens annähernd an der Unterkante (12) der Schraubkappe (5) anliegt beziehungsweise anliegen.

9. Behältnis (B) mit Verschluss nach Anspruch 1, **dadurch gekennzeichnet, dass** zusätzlich zum mindestens einen Schneideelement (20) weitere radial nach aussen gerichtete Stütznocken (16) am Ausguss (3) angeformt sind, die zur Abstützung der Schraubkappe (5) bei der Montage dienen.

10. Behältnis (B) mit Verschluss nach Anspruch 1, **dadurch gekennzeichnet, dass** das Garantieband (11) vom Schraubkappenrand (12) konisch nach aussen und unten sich verbreitend geformt ist.

11. Behältnis (B) mit Verschluss nach Anspruch 10, **dadurch gekennzeichnet, dass** die untere nach aussen vorstehende Kante (19) des Garantiebandes mindestens gleich weit nach aussen ragt als das mindestens eine Schneideelement (20) in radialer Richtung nach aussen vorsteht.

12. Behältnis (B) mit Verschluss nach Anspruch 1, **dadurch gekennzeichnet, dass** das mindestens eine Schneideelement (20) die Form einer Finne oder eines Sägezahns hat, deren in Abschraubrichtung vorne liegende Kante (21) so zur Radialrichtung geneigt läuft, dass beim Abschrauben die Kante die Sollbruchstellenbrücken (10) von aussen zum Zentrum hin zieht und durchtrennt, während die in Aufschraubrichtung vordere Kante (22) so zur Radialrichtung geneigt ist, dass beim Aufschrauben die Sollbruchstellenbrücken (10) elastisch nach aussen verformt werden, ohne dass eine Trennung erfolgt.

13. Behältnis (B) mit Verschluss nach Anspruch 1, **dadurch gekennzeichnet, dass** die Schraubkappe (5) und der Ausguss (3) je ein Positionierungsmittel (18) aufweisen, die zur Bestimmung der radialen Ausrichtung der beiden Teile zueinander dienen und damit eine Montage durch axiales Zusammenstossen von Schraubkappe und Ausguss ermöglichen, bei dem die Gewinde (4, 8) übereinander stossbar sind.

## Claims

1. A receptacle (B) with a closure consisting of a screw cap (5) with an inner thread (8) and of a guarantee strip (11) without a tear-open tab, which is fastened to the screw cap and is connected via break-off bridge locations (10), wherein the receptacle comprises a cylindrical pour-out (3) with an outer thread (4) on which the screw cap (5) is held, **characterised in that** on the pour-out (3) there is integrally formed at least one cutting element (20) which in the virgin condition of the closure projects at least approximately radially outwards through and between two adjacent break-off bridge locations (10).

2. A receptacle with a closure according to claim 1, **characterised in that** the outer and inner thread (4, 8) are designed such that the height difference between the guarantee strip upper edge (13) and the screw cap lower edge (12) is only overcome after the at least one cutting element (20) has severed all break-off bridge locations (10).

3. A receptacle (B) with a closure according to claim 1, **characterised in that** at least two cutting elements are present, which are radially displaced in each case by a multiple plus a fraction of the distance (D) between neighbouring break-off bridge locations (10), so that on rotating the screw cap (5) always only one cutting element (20) is in contact with a break-off bridge location (10) to be separated, and as a result all break-off bridge locations (10) may be severed one after the other (Fig. 5).

4. A receptacle (B) with a closure according to claim 1, **characterised in that** there are present at least two cutting elements (20) distributed on the circumference at a regular distance to one another, whilst the break-off bridge locations (10) are irregularly distributed on the circumference, so that on rotating the screw cap always only one cutting element is in contact with a break-off bridge location (10) to be separated, and as a result all break-off bridge locations (10) may be severed one after the other (Fig. 6).

5. A receptacle (B) with a closure according to claim 1, **characterised in that** there are present more than two cutting elements (20) of which maximally two are simultaneously in contact with in each case one break-off bridge location (10).

6. A receptacle (B) with a closure according to claim 1, **characterised in that** three or more cutting elements (20) are present, of which maximally three are simultaneously in contact with in each case one break-off bridge location (10).

7. A receptacle (B) with a closure according to claim 1, **characterised in that** the break-off bridge locations (10) taper from the guarantee strip upper edge (13) towards the screw cap lower edge (12) in a pointed manner.

8. A receptacle (B) with a closure according to claim 1, **characterised in that** the one cutting element (20) or the cutting elements (20) in the assembled condition, before opening for the first time, bears or bear at least approximately on the lower edge (12) of the screw cap (5).

9. A receptacle (B) with a closure according to claim 1, **characterised in that** additionally to at least one cutting element (20) further radially outwardly directed support cams (16) are integrally formed on the pour-out (3), which serve for supporting the screw cap (5) on assembly.

10. A receptacle (B) with a closure according to claim 1, **characterised in that** the guarantee strip (11) from the screw cap edge (12) is shaped conically outwards and widening downwards.

11. A receptacle (B) with a closure according to claim 10, **characterised in that** the lower outwardly projecting edge (19) of the guarantee strip projects outwards at least equally as far as the at least one cutting element (20) projects outwards in the radial direction.

12. A receptacle (B) with a closure according to claim 1, **characterised in that** the at least one cutting element (20) has the shape of a fin or a saw-tooth, whose edge (21) lying at the front in the screwing-off direction runs inclined to the radial direction such that on screwing off, the edge pulls the break-off bridge locations (10) from the outside towards the centre and severs these, whilst the edge (22) which is at the front in the screwing-on direction is inclined to the radial direction such that on screwing on, the break-off bridge locations (10) are deformed elastically outwards without a separation being effected.

13. A receptacle (B) with a closure according to claim 1, **characterised in that** the screw cap (5) and the pour-out (3) in each case comprise a positioning means (18) which serve for determining the radial alignment of the two parts to one another and thus permit an assembly by axially abutting together the screw cap and pour-out, with which the threads (4, 8) may be knocked over one another.

## Revendications

1. Récipient (B) avec fermeture se composant d'un bouchon fileté (5) avec filet femelle (8) et une bande d'inviolabilité (11) y étant fixée et étant reliée à celle-ci par des ponts à point de rupture intentionnellement prévus (10); cette bande d'inviolabilité étant sans languette de déchirage, auquel cas le récipient présente une busette de coulée (3) cylindrique avec filetage mâle (4), sur lequel le bouchon fileté (5) est maintenu, **caractérisé par le fait qu'**un élément tranchant (20) est façonné sur la busette de coulée (3), cet élément tranchant dépassant au moins approximativement radialement vers l'extérieur, lors d'un état intact de la fermeture, par-dessous entre deux ponts à point de rupture intentionnellement prévus (10) adjacents.

2. Récipient (B) avec fermeture selon la revendication 1, **caractérisé par le fait que** les filetages males et filets femelles (4, 8) sont établis de telle sorte que la différence d'hauteur entre le bord supérieur de la bande d'inviolabilité (13) et le bord inférieur du bouchon fileté (12) soit seulement surmontée après qu'un élément tranchant (20) ait sectionné au moins tous les ponts à point de rupture intentionnellement prévus (10).

3. Récipient (B) avec fermeture selon la revendication 1, **caractérisé par le fait qu'**au moins deux éléments tranchants sont disponibles, lesquels sont déplacés radialement, respectivement autour d'un excédent multiple d'une fraction de la distance (D) entre des ponts à point de rupture intentionnellement prévus (10) adjacents, de sorte qu'en tournant le bouchon fileté (5) toujours seulement un élément tranchant (20) est en contact avec un pont à point de rupture intentionnellement prévu (10) à sectionner et par conséquent tous les ponts à point de rupture intentionnellement prévus (10) sont successivement susceptibles d'être sectionnés (Fig. 5).

4. Récipient (B) avec fermeture selon la revendication 1, **caractérisé par le fait qu'**au moins deux éléments tranchants (20), répartis régulièrement à une certaine distance les uns des autres sur la circonférence, sont disponibles, tandis que les ponts à point de rupture intentionnellement prévus (10) sont répartis de façon non uniforme sur la circonférence, de sorte qu'en tournant le bouchon fileté, toujours seulement un élément tranchant est en contact avec un pont à point de rupture intentionnellement prévu (10) à sectionner et par conséquent tous les ponts à point de rupture intentionnellement prévus (10) sont successivement susceptibles d'être sectionnés (Fig. 6).

5. Récipient (B) avec fermeture selon la revendication 1, **caractérisé par le fait que** plus de deux éléments tranchants (20) sont disponibles, dont au maximum deux sont simultanément en contact avec respectivement un pont à point de rupture intentionnellement prévu (10).

6. Récipient (B) avec fermeture selon la revendication 1, **caractérisé par le fait que** trois ou plus éléments tranchants (20) sont disponibles, dont au maximum trois sont simultanément en contact avec respectivement un pont à point de rupture intentionnellement prévu (10).

7. Récipient (B) avec fermeture selon la revendication 1, **caractérisé par le fait que** les ponts à point de rupture intentionnellement prévus (10) sont pointus à partir du bord supérieur de la bande d'inviolabilité (13) vers le bord inférieur du bouchon fileté (12).

8. Récipient (B) avec fermeture selon la revendication 1, **caractérisé par le fait qu'**un élément tranchant (20) ou les éléments tranchants (20), dans un état assemblé, adhère et/ou adhèrent, avant la première ouverture, au moins approximativement au bord inférieur (12) du bouchon fileté (5).

9. Récipient (B) avec fermeture selon la revendication 1, **caractérisé par le fait qu'**en outre d'autres ergots d'appui (16) dirigées radialement vers l'extérieur sont façonnés sur la busette de coulée (3) vers au moins un élément tranchant (20), ces ergots d'appui servant au support du bouchon fileté (5) lors de l'assemblage.

10. Récipient (B) avec fermeture selon la revendication 1, **caractérisé par le fait que** la bande d'inviolabilité (11) est façonnée de façon conique, s'élargissant vers l'extérieur et vers le bas à partir du bord du bouchon fileté (12).

11. Récipient (B) avec fermeture selon la revendication 10, **caractérisé par le fait que** les bords (19) inférieures, saillants vers l'extérieur, de la bande d'inviolabilité dépassent au moins également largement vers l'extérieur comme au moins un élément tranchant (20) dépasse en direction radiale vers l'extérieur.

12. Récipient (B) avec fermeture selon la revendication 1, **caractérisé par le fait qu'**au moins un élément de coupe (20) a la forme d'une ailette ou d'une dent de scie, dont le bord (21), gisant à l'avant en direction du dévissage, passe de telle sorte incliné par rapport à la direction radiale qu'en dévissant, le bord tire, à partir de l'extérieur vers le centre, les ponts à point de rupture intentionnellement prévus (10) et les sectionne, tandis que le bord (22) antérieur, dans la direction de vissage, est incliné de telle sorte par rapport à la direction radiale qu'en vissant, les ponts à point de rupture intentionnellement prévus (10) sont déformés élastiquement vers l'extérieur, sans qu'un sectionnement ait lieu.

13. Récipient (B) avec fermeture selon la revendication 1, **caractérisé par le fait que** le bouchon fileté (5) et la busette de coulée (3) présentent chacun un moyen de positionnement (18), lesquels servent à la détermination de l'alignement radial des deux parties l'une sur l'autre et permettent ainsi un assemblage par accrochage axiale du bouchon fileté et de la busette de coulée, lors duquel les filetages (4, 8) sont susceptibles d'être poussés l'un sur l'autre.
